# EUROPÄISCHE PATENTANMELDUNG

(11) **EP 2 251 466 A2**
(43) Veröffentlichungstag der Anmeldung: **17.11.2010**
(21) Anmeldenummer: 10175496.8
(22) Anmeldetag: 25.06.2007
(51) Int. Cl.: D01G 23/06

(54) **Speisevorrichtung für Faserflocken sowie Verfahren zum Zuführen von Faserflocken**

(62) Teilanmeldung aus: 07110930.0
(71) Anmelder: Oskar Dilo Maschinenfabrik KG, 69412 Eberbach (DE)
(72) Erfinder: Bernhardt, Siegfried, 28777, Bremen (DE); Kamprath, Robert, 26919, Bremen (DE); Naumann-Burghardt, Heinz-Werner, 27804, Berne (DE)
(74) Vertreter: Wächter, Jochen

(57) **Zusammenfassung**

Die Speisevorrichtung (1) für Fasern oder Faserflocken zur Speisung einer Krempel weist einen oberen Faserschacht (4) auf, der die Fasern oder Faserflocken Walzen (6, 8, 10) zur Auflösung der Fasern zuführt, und einen unteren Faserschacht (12), der die von den Walzen (6, 8, 10) freigegebenen Fasern aufnimmt und am unteren Ende des unteren Faserschachtes (12) eine Faserflockenmatte (54) ausgibt. Dabei wird die Faserflockenmatte (54) am unteren Ende des unteren Faserschachtes (12) auf ein besaugtes Siebband (50) übertragen.

## Beschreibung

Die Erfindung betrifft eine Speisevorrichtung für Faserflocken oder aufgelöste Fasern zur Speisung einer Textilmaschine, insbesondere einer Krempel, wobei die Fasern oder Faserflocken von einer pneumatischen Fasertransporteinrichtung zuführbar sind, mit einem oberen Faserschacht, der die Fasern oder Faserflocken Walzen zur Auflösung der Fasern zuführt, und einem unteren Faserschacht, der die von den Walzen freigegebenen Fasern aufnimmt und am unteren Ende des unteren Faserschachtes eine Faserflockenmatte über Austragwalzen ausgibt.

Bei derartigen Speisevorrichtungen soll die der nachfolgenden Textilmaschine zugeführte Faserflockenmatte sowohl in Längs- als auch in Querrichtung eine hohe Gleichmäßigkeit aufweisen. Ein grundsätzliches Problem derartiger Einrichtungen besteht darin, die aus dem Transportluftstrom in einem oberen Schachtabschnitt abgetrennten Fasern mit gleichmäßiger Dichte über die Breite des Schachtes auch in Längsrichtung zu verteilen.

Der Erfindung liegt die Aufgabe zugrunde, eine Speiseeinrichtung sowie ein Verfahren zum Zuführen von Fasern oder Faserflocken der eingangs genannten Art zu schaffen, bei der die Gewichtsschwankungen der ausgegebenen Faserflockenmatte gering gehalten werden und insbesondere kurzwellige Schwankungen ausgeglichen werden.

Zur Lösung dieser Aufgabe dienen die Merkmale der Ansprüche 1 und 8.

Die Erfindung sieht in vorteilhafter Weise vor, dass am unteren Ende des unteren Faserschachtes die Faserflockenmatte auf ein besaugtes Siebband übertragen wird.

Die Erfindung ermöglicht es, kurzwellige Änderungen der Faserdichte in der Faserflockenmatte auszugleichen und eine hohe Vergleichmäßigung der Faserflockenmatte in Längsrichtung und in Querrichtung zu erreichen.

Mit Hilfe einer schnelllaufenden unteren Walze wird die im oberen Faserschacht verdichtete Faserflockenmatte erneut aufgelöst und in den unteren Faserschacht abgeworfen, wobei vorzugsweise ein peripher geführter Luftstrom das Ablösen der Fasern von der schnelllaufenden Walze unterstützt.

Dabei ist vorgesehen, dass die schnelllaufende Walze für das Kämmen von groben oder langen Fasern gegensinnig zu den ersten beiden Walzen rotiert und dass die schnelllaufende Walze für das Kämmen von kurzen Fasern gleichsinnig zu den ersten beiden Walzen rotiert.

Die schnelllaufende Walze kann somit in vorteilhafter Weise für unterschiedliche Fasern unterschiedlich betrieben werden. Beiderseits der schnelllaufenden Walze können in Querrichtung des Schachtes über die Breite des Schachtes verlaufende Luftkanäle tangential an der schnelllaufenden Walze vorbeigeführt sein, wobei je nach Drehrichtung der schnelllaufenden Walze der eine oder der andere Luftschachtabschnitt absperrbar ist.

Der schnelllaufenden Walze ist somit an der Ablösestelle der Fasern ein Luftstrom zuführbar, um das Ablösen der Fasern von der schnelllaufenden Walze zu erleichtern.

Insbesondere ist unterhalb der schnelllaufenden Walze ein Faserführungsblech angeordnet, das die Luftführung des Luftstroms entsprechend der Drehrichtung der schnelllaufenden Walze in eine mit der Drehrichtung übereinstimmenden Richtung an der schnelllaufenden Walze entlang umschaltet.

Die schnelllaufende Walze kann eine Stiftwalze oder garnierte Walze sein.

Der untere Faserschacht kann Schachtwände aufweisen, die zur Verdichtung der Fasern oder Faserflocken mit einer Rütteleinrichtung versehen sind.

Alternativ oder zusätzlich kann eine Rütteleinrichtung auch in der Schwenkmulde angeordnet sein.

Der der schnelllaufenden Walze zugeführte Luftstrom kann aus in dem oberen Faserschacht abgetrennter Transportluft bestehen.

Alternativ kann der Luftstrom aus zugeführter Druckluft gebildet sein. Die Schachtwände des unteren Faserschachtes können permeabel sein.

Die Umfangsgeschwindigkeit der schnelllaufenden Walze beträgt mindestens ca. 600 m/min, vorzugsweise 800 bis 1200 m/min.

Im folgenden werden unter Bezugnahme auf die Zeichnungen Ausführungsbeispiele der Erfindung näher erläutert.

Es zeigen:
- Fig. 1: ein erstes Ausführungsbeispiel der Erfindung in der Betriebsart für kurze Fasern,
- Fig. 2: das Ausführungsbeispiel der Fig. 1 in der Betriebsart für grobe und lange Fasern,
- Fig.3: eine Abwandlung des Ausführungsbeispiels der Fig. 2 mit einem größeren Volumen des unteren Faserschachtes,
- Fig. 4: ein Ausführungsbeispiel gemäß Fig. 2 mit Rütteleinrichtungen,
- Fig. 5: ein Ausführungsbeispiel, bei dem Druckluft zugeführt wird,
- Fig. 6: eine schematische Darstellung einer Frontansicht der Speiseeinrichtung,
- Fig. 7: eine schematische Darstellung der segmentierten Walze und der segmentierten Einzugsmulde,
- Fig. 8: einen Wägetisch mit mehreren Messzellen am Austritt der Fasermatte, und
- Fig. 9: eine schematische Darstellung der Steuerung der Walzen segmente in Abhängigkeit von der Messung von Messzellen des Wägetisches.

Fig. 1 zeigt eine Speisevorrichtung 1 für Faserflocken oder aufgelöste Fasern zur Speisung einer nachfolgenden Textilmaschine, insbesondere einer Krempel oder einer nachfolgenden Verfestigungseinrichtung (mechanisch oder thermisch). Wie aus den Fig. 1 und 6 ersichtlich, werden die Faserflocken über eine pneumatische Fasertransporteinrichtung 2 einem ersten oberen vertikalen Faserschacht 4 zugeführt, indem die Transportluft 38 von den Fasern, z.B. mit kammartigen Schachtwandelementen, abgetrennt wird, so dass die Faserflocken sich in dem oberen Faserschacht 4 sammeln können und sich zum unteren Ende des oberen Faserschachtes 4 verdichten können. Am unteren Ende 5 des oberen Faserschachtes 4 werden die Faserflocken mehreren Walzen 6, 8, 10 zur Auflösung der Faserflocken zugeführt und anschließend in einem unteren Faserschacht 12 gesammelt. Austragwalzen 14 geben am unteren Ende des unteren Faserschachtes 12 eine mattenförmige Faserflockenmatte 54 aus. In den erfindungsgemäßen Ausführungsbeispielen wird die Faserflockenmatte 54 auf ein besaugtes Siebband 50 abgelegt. Die abgetrennte Transportluft 38 kann teilweise abgeblasen werden oder zumindest teilweise als Luftstrom 40, 42 verwendet werden, um ein Ablösen der Fasern von der die Fasern in den unteren Faserschacht 12 abgebenden Walze 10 zu unterstützen.

Bei dem Ausführungsbeispiel der Fig. 1 sind insgesamt drei Walzen 6, 8, 10 dargestellt. Es versteht sich, dass auch eine Anordnung von nur zwei Walzen 6, 10 vorgesehen sein kann, bei der die schnelllaufende Walze 10 direkt mit der ersten Walze 6 kooperiert.

Die erste Walze 6, die die Faserflocken von dem unteren Ende 5 des oberen Faserschachtes 4 erhält, kann in mehrere Walzensegmente 30, 32, 34 unterteilt sein, wie insbesondere aus Fig. 7 ersichtlich ist. Die segmentierte Walze 6 kooperiert mit einer segmentierten Einzugsmulde 18 mit vorzugsweise gleicher Teilung der Segmente. Die Teilung der Segmente kann zum Rand hin verfeinert sein, d.h. dass die Länge der Segmente zum Rand der Fasermatte hin geringer ist. Es genügt allerdings, dass gleich lange Walzensegmente z.B. neun Walzensegmente über die Breite der Fasermatte angeordnet sind, und dass lediglich die Länge der Einzugsmuldensegmente zum Rand hin verkleinert ist. Für jedes der Walzensegmente 30, 32, 34 kann ein maximales Drehmoment vorgegeben werden, das variabel steuerbar ist, beispielsweise in Abhängigkeit von einer stromabwärts nach der schnelllaufenden Walze 10 ermittelten Dichteverteilung in Längs- und Querrichtung. Das variabel steuerbare Drehmoment der einzelnen Walzensegmente 30, 32, 34 ermöglicht es somit, insbesondere kurzwellige Schwankungen in Quer-und Längsrichtung auszugleichen, und zwar durch Steuerung der zugeführten Fasermenge bereits am Ende des oberen Faserschachtes 4.

Die Spaltweite zwischen den Einzugsmuldensegmenten 22, 24 und dem jeweiligen Walzensegment 30, 32, 34 ist segmentweise vorzugsweise statisch einstellbar.

Am Ende der Einzugsmulde 18 ist eine erste Stauchzone gebildet, die ebenfalls die Vergleichmäßigung der Fasern in Längs- und Querrichtung unterstützt. Hinter dieser Stauchzone wird die von der ersten Walze 6 gebildete Faserflockenmatte auf eine zweite mit einer Garnitur versehene Walze 8 übertragen, die gleichsinnig mit gleicher oder geringerer Umfangsgeschwindigkeit als die Umfangsgeschwindigkeit der ersten Walze 6 rotiert. Bei einer solchen Umfangsgeschwindigkeit verstärkt sich der Staucheffekt.

Die zweite Walze 8 ist mit einer Abdeckung versehen, die wie aus Fig. 1 ersichtlich eine abnehmende Spaltweite in Drehrichtung der zweiten Walze 8 erzeugt. Dadurch wird erneut eine Stauchzone gebildet, an deren Ende der Faserflockenmatte auf die schnelllaufende dritte Walze 10 übertragen wird. Dadurch erfolgt eine erneute Auflösung der Fasern und ein Abschleudern der Fasern in den unteren Faserschacht 12 und in einen in dem Schacht befindlichen Luftstrom 42, der vorzugsweise aus dem Transportluftstrom 38 abgezweigt ist.

Der Luftstrom 42 wird tangential an der schnelllaufenden Walze 10 vorbeigeführt, um ein Ablösen der Fasern zu unterstützen. Die unteren Schachtwände des unteren Faserschachtes 12 sind permeabel ausgeführt. Sie weisen beispielsweise kammartige Einrichtungen 60 auf, um nicht benötigte Anteile des Luftstroms 42 abzublasen. Je nach Drehrichtung der schnelllaufenden Walze 10 wird ein Teil des unteren Faserschachtes 12 mit einer Schwenkmulde 44 stillgelegt.

Ein Vergleich der Fig. 1 und 2 zeigt die Stellung der vorzugsweise keilförmigen Schwenkmulde 44 bei unterschiedlicher Drehrichtung der schnelllaufenden Walze 10.

Anstelle des Transportluftstroms 38 kann der Luftstrom 40, 42 auch zusätzlich aus klimatisierter Luft, insbesondere Druckluft bestehen.

Die von der schnelllaufenden Walze 10 in den unteren Faserschacht 12 abgeworfenen Fasern sammeln sich in dem unteren Teil des unteren Faserschachtes 12 und werden von den Austragwalzen 14 auf ein untersaugtes Siebband 50 abgelegt.

Umlenkrollen 58 führen das endlos umlaufende Siebband 50. Eine der Umlenkrollen 58 sowie eine Stützrolle 62 sind den Austragwalzen 14 gegenüber angeordnet, wobei zwischen der Umlenkrolle 58 und der Stützrolle 62 ein Spalt für den abgesaugten Luftstrom über die Breite des unteren Faserschachtes 12 verbleibt. Ein Ventilator 56 erzeugt den erforderlichen Luftansaugstrom. Ggf. kann auf die Luftaustrittseinrichtungen 60 an den Schachtwänden verzichtet werden, wenn die in dem Luftstrom 40 oder 42 zugeführte Luftmenge der von dem Ventilator 56 abgesaugten Luftmenge entspricht. Der unter dem Siebband 50 angeordnete zum Ventilator 56 führende Ansaugtrichter vergleichmäßigt den Ansaugstrom über die Breite der Speiseeinrichtung 1. Durch Saugen ist ein deutlich besserer Übergang der Luftfeuchte aus der klimatisierten Luft auf die Faserflockenmatte 54 möglich.

Auf dem Siebband 50 wird eine mattenförmige Faserflockenmatte 54 abgelegt, der der nachfolgenden Maschine über das Siebband 50 oder ein weiteres Transportsystem zugeführt werden kann.

Bei dem Ausführungsbeispiel der Fig. 1 rotiert die dritte schnelllaufende Walze 10 gleichsinnig mit den beiden ersten Walzen 6 und 8. In dieser Stellung können kurze Fasern verarbeitet werden.

Die Drehzahl der schnelllaufenden Walze 10 beträgt ca. über 600 m/min, vorzugsweise ca. 800 bis 1200 m/min, z.B. 1000 m/min, während die zweite Walze 8 eine Drehzahl von 10 bis 30 m/min, vorzugsweise ca. 20 m/min aufweist.

Die Breite eines Walzensegmentes 30, 32, 34 bzw. der Einzugsmuldensegmente 20, 22, 24 beträgt vorzugsweise ca. 250 mm. Es versteht sich, dass allerdings die einzelnen Segmente auch andere Breiten, z.B. zwischen 150 und 400 mm, aufweisen können, und dass die einzelnen Segmente auch eine unterschiedliche Breite aufweisen können.

Fig. 2 zeigte eine Betriebsart für langstaplige Fasern bzw. für Fasern, die nicht zu stark geöffnet werden sollen. Hierbei ist die Drehrichtung der schnelllaufenden Walze 10 gegenläufig zu den ersten beiden Walzen 6, 8. Das Absperrelement 44 sperrt nunmehr den rechten Teil des unteren Faserschachtes 12 ab. Das Austragen der Fasern aus der zweiten Walze 8, die als Einzugswalze dient, erfolgt mit gleichsinniger Bewegung der Walzenumfangsflächen zueinander, ohne dass die Fasern über die Muldenkante der Abdeckung 28 ausgekämmt werden.

Fig. 3 zeigt eine der Fig. 2 entsprechende Betriebsart, bei der allerdings das Absperrelement 44 unterhalb der schnelllaufenden Walze 10 deutlich kleiner ausgeprägt ist, so dass ein größeres Füllvolumen im unteren Faserschacht 12 zum Sammeln der Fasern gebildet ist. Das Absperrelement 44 ist schwenkbar angeordnet, um eine Umstellung der Betriebsart der schnelllaufenden Walze 10 zu ermöglichen.

Fig. 4 zeigt ein Ausführungsbeispiel, bei dem die Schachtwände 46, 48 des unteren Faserschachtes 12 mit Rütteleinrichtungen 52 versehen sein können, die je nach Stellung der Schwenkmulde 44 betrieben werden können.

Alternativ oder zusätzlich kann eine Rütteleinrichtung in der Schwenkmulde 44 angeordnet sein.

Es versteht sich, dass diese alternative Ausführungsform auch auf die Ausführungsbeispiele der Fig. 1 bis 3 übertragbar ist.

Das Ausführungsbeispiel der Fig. 5 unterscheidet sich von den vorangegangenen darin, dass der Luftstrom 40 (und alternativ der Luftstrom 42) nicht aus der Transportluft 38 gebildet wird, sondern durch einen separat zugeführten Luftstrom, z.B. durch Einblasen von Druckluft, vorzugsweise klimatisierter Druckluft. Die Transportluft 38 wird dagegen abgeblasen. In den Schachtwänden 46, 48 des unteren Faserschachtes 12 sind Entlüftungseinrichtungen 60, z.B. in Form von Entlüftungskämmen vorgesehen.

Fig. 7 zeigt einen Schnitt durch die erste segmentierte Walze 8, die eine gemeinsame Hohlwelle 36 aufweist, auf der für jedes Walzensegment Statoren 37, 38, 39 angeordnet sind, die den Rotor der Walzensegmente 30, 32, 34 über Kupplungen 31, insbesondere Hysteresekupplungen, antreiben. Die Hohlwelle 36 wird beispielsweise durch einen Elektromotor 72 angetrieben.

Die Kraftübertragung der über Kugellager 37 gelagerten Walzensegmente 30, 32, 34 erfolgt über die Kupplung 31, welche ein definierbares und steuerbares Drehmoment übertragen kann.

In dem Ausführungsbeispiel handelt es sich um eine Hysteresekupplung, die über die variable Spaltweite C zwischen den Kupplungselementen 33 und 35 eine Drehmomentveränderung erfährt.

Die Hysteresekupplung arbeitet berührungslos und verschleissfrei, so dass die Drehzahlverhältnisse sich selbsttätig zwischen der Hohlwelle 36 und den Walzensegmenten 30, 32, 34, je nachdem welches Drehmoment an den Walzensegementen 30, 32, 34 anliegt, selbsttätig einstellt.

Dieses Drehmoment wird durch eine Federkonstante der Fasern der ersten Stauchzone am Ende der Einzugsmulde 18 definiert. Somit ist sichergestellt, dass bei gleichen Drehmomenteinstellungen und gleichen physikalischen Eigenschaften der Fasermischungen zwischen den einzelnen Segmenten der segmentierten Walze 6 ein Gleichgewicht der Drehmomente erzeugt wird und damit einhergehend eine Vergleichmässigung der Fasermengen. Die fehlende Fasermenge wird jederzeit aus dem oberen Faserschacht 4 nachgeführt.

Somit können die Gewichtsschwankungen in der gebildeten Faserflockenmatte ausgeglichen werden.

Anstelle der Hysteresekupplung ist es auch möglich, eine Wirbelstromkupplung mit elektrisch erzeugten Magnetfeldern einzusetzen.

Alternativ zu einer drehmomentgesteuerten Kupplung können bei jedem einzelnen Walzensegment 30, 32, 34 ein innenliegender Motor vorgesehen sein, der drehmomentgesteuert die gleiche Funktion wie die Hysteresekupplung ausüben kann.

Die weitere Alternative besteht darin, Außenläufermotoren zu verwenden, wobei anstelle der Hohlwelle 36 in Fig. 7 eine feststehende Achse vorgesehen wird und anstelle der Kupplungen 31 Außenläufermotoren, bei denen der Stator auf der Achse aufsitzt und der Rotor außen um den Stator umläuft. Die Außenläufermotoren erfüllen drehmomentgesteuert die gleiche Funktion wie die Kupplungen 31.

Zwischen Stator und Rotor sowohl der Kupplungen 31 als auch der Motoren kann eine Drehzahlüberwachungseinrichtung 41 vorgesehen sein, die mit einer Steuerung 70 für das Drehmoment der Walzensegmente gekoppelt sind.

Fig. 8 zeigt in einer Draufsicht die aus der Speisevorrichtung austretende Faserflockenmatte 54 auf dem Transportband 50 mit einem nachfolgenden Wägetisch 72 mit mehreren, beispielsweise neun nebeneinander angeordneten Messzellen 74, mit denen das Flächengewicht der austretenden Faserflockenmatte 54 gemessen werden kann. Das Messsignal wird für die Drehmomentregelung der Walzensegmente 30, 32, 34 verwendet, deren Anzahl und Breite vorzugsweise der Anzahl und Breite der Messzellen 74 entspricht.

Fig. 9 zeigt schematisch die Drehmomentregelung für die Walzensegmente in Abhängigkeit von den Messsignalen der Messzellen 74, die der Steuerung für die Walzensegemente zugeführt werden.

## Patentansprüche

1. Speisevorrichtung (1) für Faserflocken oder aufgelöste Fasern zur Speisung einer Textilmaschine, insbesondere einer Krempel, wobei die Fasern oder Faserflocken der Speisevorrichtung (1) in einem Transportluftstrom (38) zuführbar sind, mit
einem oberen Faserschacht (4), der die Fasern oder Faserflocken Walzen (6, 8, 10) zur Auflösung der Fasern zuführt, und
einem unteren Faserschacht (12), der die von den Walzen (6, 8, 10) freigegebenen Fasern aufnimmt und am unteren Ende des unteren Faserschachtes (12) eine Faserflockenmatte (54) ausgibt,
**dadurch gekennzeichnet, dass**
sie ein besaugtes Siebband (50) aufweist, auf das am unteren Ende des unteren Faserschachtes (12) die Faserflockenmatte (54) übertragen wird.

2. Vorrichtung nach Anspruch 1, **dadurch gekennzeichnet, dass** einer schnelllaufenden unteren Walze (10) an der Ablösestelle der Fasern ein Luftstrom (40, 42) zuführbar ist, um das Ablösen der Fasern von der schnelllaufenden Walze (10) zu erleichtern.

3. Vorrichtung nach Anspruch 2, **dadurch gekennzeichnet, dass** unterhalb der schnelllaufenden Walze (10) ein Faserführungsblech die Luftführung des Luftstroms (40, 42) entsprechend der Drehrichtung der schnelllaufenden Walze (10) in eine mit der Drehrichtung übereinstimmenden Richtung an der schnelllaufenden Walze (10) entlang umschaltet.

4. Vorrichtung nach Anspruch 2 oder 3, **dadurch gekennzeichnet, dass** die Umfangsgeschwindigkeit der schnelllaufenden Walze (10) mindestens 600 m/min, vorzugsweise 800 bis 1200 m/min, beträgt.

5. Vorrichtung nach einem der vorangehenden Ansprüche, **dadurch gekennzeichnet, dass** der untere Faserschacht (12) Schachtwände (46, 48) aufweist, die zur Verdichtung der Fasern oder Faserflocken mit einer Rütteleinrichtung (52) versehen sind.

6. Vorrichtung nach einem der vorangehenden Ansprüche, **dadurch gekennzeichnet, dass** der Luftstrom (40, 42) aus in dem oberen Faserschacht (4) abgetrennter Transportluft (38) besteht.

7. Vorrichtung nach einem der Ansprüche 1 bis 5, **dadurch gekennzeichnet, dass** der Luftstrom (40, 42) aus zugeführter Druckluft gebildet ist und dass die Schachtwände (46, 48) des unteren Faserschachtes (12) permeabel sind.

8. Verfahren zum Zuführen von Fasern oder Faserflocken zu einer Textilmaschine mit folgenden Schritten:
- Transportieren der Fasern oder Faserflocken in einem Transportluftstrom (38) zu einem oberen Faserschacht (4),
- Auflösen der im oberen Faserschacht (4) angeordneten Fasern oder Faserflocken mit mehreren Walzen (6, 8, 10) und Aufnehmen der von den Walzen (6, 8, 10) freigegebenen Fasern oder Faserflocken in einem unteren Faserschacht (12), und
- Ausgeben einer Faserflockenmatte (54) am unteren Ende des unteren Faserschachtes (12),
**dadurch gekennzeichnet, dass**
die Faserflockenmatte (54) am Ausgang des unteren Faserschachtes (12) auf ein besaugtes Siebband (50) übertragen wird.

9. Verfahren nach Anspruch 8, **dadurch gekennzeichnet, dass** einer schnelllaufenden unteren Walze (10) an der Ablösestelle der Fasern ein Luftstrom (40, 42) zugeführt wird, um das Ablösen der Fasern von der schnelllaufenden Walze (10) zu erleichtern.
